# DEMANDE DE BREVET EUROPEEN

(11) **EP 0 047 710 A1**
(43) Date de publication de la demande: **17.03.1982**
(21) Numéro de dépôt: 81450011.2
(22) Date de dépôt: 04.09.1981
(51) Int. Cl.: A43B 5/00, A43B 23/02

(54) **Chaussure de sport**

(30) Priorité: 05.09.1980 FR 8019478
(71) Demandeur: Bellocq, François, F-33400 Talence (FR)
(72) Inventeur: Bellocq, François, F-33400 Talence (FR)
(74) Mandataire: Trolliet, Jean-Claude

(57) **Abrégé**

L'invention concerne une chaussure de sport comportant de part et d'autre de la tige 2 des renforts anatomiques 3 se développant du sous-oeillet 5 au niveau du cou-de-pied jusqu'à la semelle 6 au niveau de la voûte plantaire et se prolongeant jusqu'à une baguette arrière 7 maintenant partiellement une matelasse 11 de remplissage d'une découpe 10 pratiquée à l'arrière de la tige 2 au-dessus des renforts 3 jusqu'à la partie supérieure de la tige 2.

## Description

La présente invention est relative à une chaussure de sport permettant de maintenir efficacement les ligaments latéraux internes et externes, les malléoles et tendon Achilléen, tout en permettant une liberté d'expression des mouvements.

On sait qu'en pratique sportive, dans beaucoup de disciplines, l'articulation tibio-tarsienne, cheville, ligaments et muscles de cette région sont soumis à des mouvements forcés qui peuvent engendrer des lésions graves tant au niveau des muscles et des ligaments. A ce jour, aucune chaussure de sport ne maintient efficacement les ligaments latéraux internes et externes tout en protégeant les malléoles et le tendon Achilléen et permettant à ce dernier les déplacements antéro-postérieurs.

L'invention a pour but de palier aux inconvénients précédemment exposés.

L'invention a pour objet une chaussure de sport qui se caractérise en ce qu'elle comporte de part et d'autre des côtés de la tige, un renfort anatomique rapporté, découpé de sorte à épouser les contours malléolaires, chacun desdits renforts se développant du sous-oeillet au niveau du cou-de-pied à la semelle au niveau de la voûte plantaire où ils sont liés lors du montage de la chaussure, lesdits renforts sont prolongés d'autre part jusqu'à une baguette arrière rapportée sur laquelle ils sont fixés, leur extrémité supérieure étant légérement décalée de l'extrémité haute du contrefort de la chaussure correspondant à la partie supérieure du calcanéum, et ce de manière à libérer le tendon Achilléen notamment dans ses mouvements antéro-postérieurs, ledit tendon étant néanmoins protégé au moyen d'une matière souple élastique de matelas sure rapportée dans une découpe de la tige prévue à cet effet, la matière souple étant partiellement maintenue en son arrière par la partie supérieure de la baguette rapportée avec laquelle elle est reliée. Au niveau de la découpe des renforts rapportés, afin d'épouser les contours malléolaires, la tige de la chaussure de part et d'autre sur ses faces internes est pourvue d'une matelassure jusqu'à mi-mallëoles pour protéger ces dernières dans le cas de chaussures basses ou jusqu'en haut de la tige dans le cas de chaussures hautes .

D'autres caractéristiques .et avantages de l'invention ressortiront plus clair.ement de la description qui va suivre faite en regard des dessins joints donnés à titre d'exemple non limitatif, où :
- la figure 1 est une vue de côté d'une chaussure basse,
- la figure 2, une vue arrière de la chaussure basse,
- la figure 3, une vue partielle de côté d'une chaussure haute,
- la figure 4, une vue arrière de la chaussure haute.

Tel que représenté figures 1, 2, 3 et 4, la chaussure 1 comporte de part et d'autre de la tige 2;un renfort anatomique 3 rapporté et fixé sur la tige 2 en cuir par exemple, en un ou plusieurs morceaux superposés, chacun desdits renforts 3 sont découpés en 4 de manière à épouser les contours malléolaires, lesdits renforts 3 se développant du sous-oeillet 5 au niveau du cou-de-pied jusqu'à la semelle 6 où ils sont liés lors du montage de la chaussure au niveau de la voûte plantaire, ils se prolongent jusqu'à une baguette arrière 7 elle-même rapportée et liée à la tige Z de la chaussure, la partie supérieure arrière 8 desdits renforts 3 étant disposée légérement décalée en hauteur de l'extrémité supérieure du contrefort 9 qui correspond à la hauteur du calcanéum et ce de manière à libérer le tendon Achilléen dans ses mouvements antéro-postérieurs, libération obtenue aussi par une découpe arrière 10 de la tige 2 comblée par une matelassure 11 en matière souple élastique permettant de protéger le tendon Achilléen des coups volontaires ou involontaires tout en engendrant l'impression du bon maintien de la chaussure sur le talon du sportif, afin de maintenir et renforcer partiellement la matelassure 11 en sa partie basse, la baguette rapportée 7 se prolonge au-delà de la partie supérieure 8 des renforts 3. De sorte à préserver les malléoles à l'aplomb de la découpe 4 des renforts 3, une matelassure 12 est rapportée sur les faces internes de la tige 2 jusqu'à la partie supérieure de ladite tige de la chaussure tant pour les chaussures basses représentées figures 1 et 2 que les chaussures hautes représentées figures 3 et 4. Pour les chaussures hautes représentées figures 3 et 4, la découpe arrière 10 de la tige 2 se prolonge jusqu'à la partie supérieure de ladite tige, ladite découpe étant intégralement comblée par la matelassure souple 11.

## Revendications

1°) Chaussure de sport caractérisée en ce qu'elle comporte de part et d'autre de la tige 2 des renforts anatomiques 3 rapportés et fixés se développant du sous-oeillet 5 au niveau du cou-de-pied à la semelle 6 au niveau de la voûte plantaire tout en se prolongeant jusqu'à l'arrière de la chaussure jusqu'à une baguette 7 rapportée servant à soutenir partiellement une matelassure 11 en matière souple élastique rapportée dans une découpe 10 aménagée sur la tige au-dessus des renforts 3 rapportés de sorte à maintenir efficacement les ligaments latéraux internes et externes, les malléoles et tendon Achilléen, tout en permettant une liberté d'expression des mouvements.

2°) Chaussure de sport selon la revendication 1 caractérisée en ce que les renforts rapportés 3 sur la tige sont découpés 4 selon le contour des malléoles.

3°) Chaussure de sport selon la revendication 1 caractérisée en ce que l'extrémité 8 des prolongements des renforts 3 est légérement décalée du contrefort 9 de la chaussure dont l'extrémité supérieure correspond à la partie supérieure du calcanéum.

4°) Chaussure de sport selon la revendication 1 caractérisée en ce que les renforts rapportés 3 en cuir ou tout autre sont en un ou plusieurs morceaux superposés.

5°) Chaussure de sport selon les revendications 1 et 2 caractérisée en ce que sur les faces latérales internes de la tige 2 au niveau des découpes 4 selon le contour des malléoles est rapportée une matelassure 12 se prolongeant jusqu'en haut de la tige 2.

6°) Chaussure de sport selon la revendication 1 caractérisée en ce que la matelassure arrière 11 est reliée à la tige 2 et en l'extrémité supérieure de la baguette rapportée 7.
